# EUROPÄISCHE PATENTANMELDUNG

(11) **EP 3 477 795 A1**
(43) Veröffentlichungstag der Anmeldung: **01.05.2019**
(21) Anmeldenummer: 17198797.7
(22) Anmeldetag: 27.10.2017
(51) Int. Cl.: H01R 27/00, H01R 13/52

(54) **SICHERHEITSSCHALTER**

(71) Anmelder: EUCHNER GmbH + Co. KG, 70771 Leinfelden-Echterdingen (DE)
(72) Erfinder: Trivigno, Domenico, 70199 Stuttgart (DE); Frank, Jürgen, 71139 Ehningen (DE)
(74) Vertreter: Ruckh, Rainer Gerhard

(57) **Zusammenfassung**

Die Erfindung betrifft einen Sicherheitsschalter (1) mit einem Elektronikkomponenten aufnehmenden Gehäuse (2) und einen am Gehäuse (2) gelagerten und elektrisch mit den Elektronikkomponenten verbundenen Steckverbinder (3). Der Steckverbinder (3) bildet ein für den Fertigungsprozess modulares System derart aus, dass dieser ein eine universelle Schnittstelle ausbildendes Adapterteil (4) aufweist, welches mit Elementen des Gehäuses (2)verbunden ist. Dadurch wird eine Zugentlastung und Sicherung gegen Torsionsbelastungen bewirkt. An das Adapterteil (4) schließt als weiterer Bestandteil des Steckverbinders (3) ein Steckverbinderelement an. Durch unterschiedliche Ausbildungen des Steckverbinderelements ist ein Anschluss an verschiedene externe Einheiten ermöglicht.

## Beschreibung

Die Erfindung betrifft einen Sicherheitsschalter.

Derartige Sicherheitsschalter werden allgemein im Bereich der Sicherheitstechnik eingesetzt. Dabei erzeugen die Sicherheitsschalter Schaltsignale, die zu Überwachungsaufgaben eingesetzt werden. Ein typischer Anwendungsfall ist die Überwachung des Zustands einer trennenden Schutzeinrichtung einer Maschine. Beispielsweise wird mit einem Sicherheitsschalter überprüft, ob eine Schutztür als Zugang zu einem Schutzraum für eine Maschine geschlossen ist oder nicht.

Der Sicherheitsschalter generiert entsprechend seiner Überwachungsfunktion Schaltsignale. Wird mit dem Sicherheitsschalter ein gefahrbringender Zustand detektiert, wird ein Schaltsignal derart generiert, dass sicher, das heißt fehlersicher, ein Sicherheitskreis unterbrochen wird und dadurch eine Sicherheitsmaßnahme ausgelöst wird. Beispielsweise bei einer Schutzeinrichtung für eine Maschine wird diese aus Sicherheitsgründen abgeschaltet.

Derartige Sicherheitsschalter können insbesondere eine Verriegelung aufweisen. Eine Verriegelung im Sinne der Norm DIN EN ISO 14 119 ist eine mechanische, elektrische oder sonstige Einrichtung, die den Zweck hat, die Ausführung von gefahrbringenden Maschinenfunktionen unter festgelegten Bedingungen zu verhindern, im Fall einer trennenden Schutzeinrichtung so lange, wie die trennende Schutzeinrichtung nicht geschlossen ist.

Weiterhin kann ein Sicherheitsschalter mit einer Zuhaltung, das heißt einer Zuhalteeinrichtung ausgestattet sein. Der Zweck einer Zuhaltung ist allgemein, eine trennende Schutzeinrichtung in der geschlossenen Position zu halten. Bei der Zuhaltung handelt es sich um eine weitere wichtige Funktion der Verrieglung.

Die Komponenten eines Sicherheitsschalters, insbesondere dessen Elektronikkomponenten, sind in einem Gehäuse integriert. Als Anschluss für eine Stromversorgung und zum Datenaustausch mit externen Einheiten weist der Sicherheitsschalter Anschlussmittel auf, die insbesondere von einem Steckverbinder gebildet sein können.

Im Zuge der fortschreitenden Miniaturisierung ist es auch für Sicherheitsschalter eine wesentliche Anforderung, diese in kleinen Bauformen herzustellen. Beispielsweise besteht eine wesentliche Anforderung darin, einen solchen Sicherheitsschalter ohne Überstand an Standard-Profilen zu montieren, die in industriellen Anwendungen üblich sind.

Derartige Anforderungen begrenzen die maximalen Abmessungen des Sicherheitsschalters, insbesondere dessen Gehäuses. Zwar können derartig kleine Bauformen von Gehäusen ohne Weiteres realisiert werden, jedoch besteht dann ein Problem darin, einen Steckverbinder in einem solch kleinen Gehäuse zu lagern, wobei dabei noch zu beachten ist, dass der Steckverbinder stabil im Gehäuse gelagert ist und damit gegen mechanische Belastungen geschützt ist.

So ist es bei bekannten Sicherheitsschaltern mit kompakter Bauform zwar möglich, einen Steckverbinder in Form einer M8-Buchse zu integrieren. Ein Steckverbinder in Form einer M12-Buchse ist jedoch in solch kleinen Gehäusen nicht integrierbar, sodass die M12-Buchse über einen Kabelschwanz am Gehäuse angebunden werden muss.

Der Erfindung liegt die Aufgabe zugrunde, einen Sicherheitsschalter der eingangs genannten Art bereitzustellen, bei welchem bei kleiner Bauform unterschiedliche Steckverbinder im Gehäuse des Sicherheitsschalters integriert werden können.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft einen Sicherheitsschalter mit einem Elektronikkomponenten aufnehmenden Gehäuse und einem am Gehäuse gelagerten und elektrisch mit den Elektronikkomponenten verbundenen Steckverbinder. Der Steckverbinder bildet ein für den Fertigungsprozess modulares System derart aus, dass dieser ein eine universelle Schnittstelle ausbildendes Adapterteil aufweist. Das Adapterteil ist mit Elementen des Gehäuses verbunden. Dadurch ist eine Zugentlastung und Sicherung gegen Torsionsbelastungen bewirkt. An das Adapterteil schließt als weiterer Bestandteil des Steckverbinders ein Steckverbinderelement an. Durch unterschiedliche Ausbildungen des Steckverbinderelements ist ein Anschluss an verschiedene externe Einheiten ermöglicht.

Ein wesentlicher Vorteil des erfindungsgemäßen Sicherheitsschalters besteht darin, dass dieser, insbesondere dessen Gehäuse, eine kompakte, kleine Bauform aufweist, sodass dieser auch in räumlich beengten Einbausituationen, insbesondere in gängigen Industrieprofilen, ohne Überstand montiert werden kann.

Ein wesentlicher Aspekt der Erfindung besteht dabei darin, dass trotz der kleinen Bauform Steckverbinder unterschiedlicher Ausprägungen im Gehäuse des Sicherheitsschalters eingebaut werden können, und zwar derart, dass diese stabil und unempfindlich gegen mechanische Belastungen gelagert sind.

Dies wird auf überraschend einfache Weise dadurch erreicht, dass ein ein für den Fertigungsprozess modulares System ausbildender Steckverbinder eingesetzt wird. Der Steckverbinder weist dabei ein universelles Adapterteil und ein an unterschiedliche anzuschließende externe Einheiten angepasstes Steckverbinderelement auf.

Das Adapterteil ist dabei so mit dem Gehäuse verbunden, dass eine Zugentlastung und auch eine Sicherung gegen Torsionsbelastungen bewirkt ist.

Das Steckverbinderelement ist vorteilhaft in Form einer Buchse ausgebildet, wobei je nach Ausbildung der Steckverbinderelemente eine M8- oder M12-Buchse vorgesehen sein kann. Damit besteht eine wesentliche Neuerung darin, in einem Gehäuse eines Sicherheitsschalters, der eine kleine, kompakte Bauform aufweist, nicht nur ein Steckverbinderelement in Form einer M8-Buchse, sondern auch in Form einer M12-Buchse zu integrieren, sodass auf aufwändige Lösungen in Form einer Anbindung einer M12-Buchse über einen Kabelschwanz an ein miniaturisiertes Gehäuse verzichtet werden kann. Generell kann anstelle der M12-Buchse auch ein Kabelschwanz an das Adapterteil als Steckverbinder angeschlossen werden.

Da sowohl ein Steckverbinder mit einer M8-Buchse als auch ein Steckverbinder mit einer M12-Buchse jeweils dasselbe Adapterteil aufweist, kann der Sicherheitsschalter in beiden Fällen völlig identisch montiert werden, wobei insbesondere vorteilhaft ist, dass am Gehäuse keinerlei applikationsspezifische Anpassungen vorgenommen werden müssen.

Generell ist das Adapterteil in einer Gehäusewand des Gehäuses gelagert. Das Steckverbinderelement steht nach außen über die Gehäusewand hervor.

Das Gehäuse kann insbesondere eine Quaderform aufweisen. Das Adapterteil kann sich dabei über einen Großteil einer Schmalseite erstrecken oder diese vollständig oder nahezu ausfüllen. Damit wird der am Gehäuse zur Verfügung stehende Raum optimal genutzt, was für eine Realisierung kleiner Bauformen des Sicherheitsschalters wesentlich ist.

Gemäß einer ersten Variante weist das Adapterteil eine in Umfangsrichtung umlaufende Nut auf, in welche ein Wandsegment der Gehäusewand greift.

Gemäß einer zweiten Variante weist das Adapterteil einen in Umfangsrichtung verlaufenden Steg auf, welcher in eine Nut an der Gehäusewand greift.

Bei beiden Varianten wird mit geringem Aufwand eine stabile Lagerung des Steckverbinders im Gehäuse realisiert, wobei hierdurch insbesondere die gewünschte Zugentlastung und eine Sicherung gegen Torsionsbelastungen erzielt wird.

Weiter vorteilhaft ist wenigstens eine Dichtung zur Abdichtung von Grenzflächen zwischen der Gehäusewand und dem Adapterteil vorgesehen.

Damit wird mit konstruktiv einfachen Mitteln ein effizienter Schutz gegen Eindringen von Feuchtigkeit und Verschmutzungen in das Gehäuse verhindert.

Gemäß einer vorteilhaften Ausgestaltung weist der Steckverbinder Kontaktstifte auf, mittels derer eine elektrische Kontaktierung an einer die Elektronikkomponenten aufnehmenden Leiterplatte ermöglicht ist.

Die Kontaktstifte sind vorzugsweise in einem Kontaktträger des Steckverbinders gelagert, insbesondere eingepresst, und bilden elektrische Anschlusselemente zum Anschluss an die Leiterplatte. Die elektrische Kontaktierung erfolgt insbesondere dadurch, dass die Kontaktstifte an vorgegebene Kontaktstellen der Leiterplatte angelötet werden. Dieser Vorgang wird vorzugsweise im automatisierten Bestückungsprozess durchgeführt.

Wesentlich ist, dass die Leiterplatte und der mit dieser über die Kontaktstifte verbundene Steckverbinder eine Baueinheit bilden, die als solche im Gehäuse integrierbar ist.

Besonders vorteilhaft kommt hierbei eine flexible Leiterplatte zum Einsatz, die gefaltet werden kann. Dadurch kann die Leiterplatte durch Falten an die Kontur des Gehäuses angepasst werden.

Dadurch wird ein besonders einfaches und rationelles Montageverfahren zur Montage des Sicherheitsschalters ermöglicht. Nach Anlöten der Kontaktstifte an die Leiterplatte kann gemäß einer ersten Variante des Montageverfahrens die so gebildete Baueinheit zunächst mit einer Hotmelt-Masse und dann mit einem Kunststoff wie einem Thermoplast oder Duroplast zur Ausbildung des Gehäuses umspritzt werden, wobei das so gebildete Gehäuse die Leiterplatte vollständig umschließt und weiterhin das Adapterteil des Steckverbinders umschließt, das Steckverbinderelement jedoch frei bleibt.

Gemäß einer zweiten Variante des Montageverfahrens wird ein Gehäuse verwendet, das einen Gehäusekörper mit einer Öffnung aufweist, die mit einem Gehäusedeckel abschließbar ist. Mit den Begriffen Gehäusekörper und Gehäusedeckel sind auch zwei schalenförmige Gehäusehälften, die aufeinander gesetzt werden können, umfasst.

In diesem Fall erfolgt die Montage derart, dass die Leiterplatte in den Innenraum des Gehäusekörpers eingeführt, dort gefaltet und in einer Sollposition fixiert wird, beispielsweise durch Einschieben in Führungsnuten im Gehäusekörper oder durch ein Vorpressen. Parallel wird der Steckverbinder mit seinen Adapterteilen, insbesondere durch Einrasten, an der Gehäusewand des Gehäusekörpers fixiert.

Im einfachsten Fall wird anschließend durch Aufsetzen und Fixieren des Deckels auf dem Gehäusekörper das Gehäuse geschlossen, wodurch die Montage des Sicherheitsschalters beendet ist.

Vorteilhaft ist mit dem Deckel eine Lagesicherung des Steckverbinders bewirkt.

Damit werden keine weiteren separaten Mittel zur Lagefixierung des Steckverbinders im Gehäuse benötigt.

Weiter vorteilhaft ist am Adapterteil des Steckverbinders eine Rastkante vorgesehen, mittels derer eine Lagesicherung und Abdichtung des Deckels erfolgt.

Der Gehäusedeckel wird dann bei Aufsetzen auf den Gehäusekörper unter die Rastkante geschoben und dann auf den die Öffnung begrenzenden Rand des Gehäusekörpers aufgedrückt und fixiert. Dadurch wird ein stabiler Halt des Deckels auf dem Gehäusekörper erhalten.

Gemäß einer vorteilhaften Ausgestaltung ist das Montageverfahren dahingehend erweitert, dass der Innenraum des Gehäusekörpers mit der darin befindlichen Leiterplatte mit einer Vergussmasse befüllbar ist.

Dabei wird vorteilhaft der Gehäusedeckel unter die Rastkante des Steckverbinders geschoben und auf den die Öffnung begrenzenden Rand des Gehäusedeckel aufgedrückt, solange die in den Innenraum gefüllte Vergussmasse noch flüssig ist

Die Vergussmasse schützt die Elektronikkomponenten auf der Leiterplatte gegen Feuchtigkeit und Verschmutzungen.

Die Erfindung wird im Folgenden anhand der Zeichnungen erläutert. Es zeigen:
- Figur 1:: Draufsicht auf eine Außenseite eines Ausführungsbeispiels des erfindungsgemäßen Sicherheitsschalters.
- Figur 2:: Längsschnittdarstellung des Sicherheitsschalters in der in Figur 1 mit A - A bezeichneten Ebene.
- Figur 3:: Erste Querschnittsdarstellung des Sicherheitsschalters gemäß Figur 1 in der in Figur 1 mit K - K bezeichneten Ebene.
- Figur 4:: Darstellung eines Steckverbinders an einer flexiblen Leiterplatte in ungefaltetem Zustand.
- Figur 5:: Anordnung gemäß Figur 4 mit der Leiterplatte in gefaltetem Zustand.
- Figur 6:: Variante zu der Anordnung gemäß Figur 2 betreffend die Anbindung des Gehäuses an dem Steckverbinder.

Figur 1 zeigt eine Außenansicht eines Ausführungsbeispiels des erfindungsgemäßen Sicherheitsschalters 1. Die Figuren 2 und 3 zeigen Schnittdarstellungen dieses Sicherheitsschalters 1.

Wie aus Figur 1 ersichtlich, weist der Sicherheitsschalter 1 ein im Wesentlichen quaderförmiges Gehäuse 2 auf, wobei an der Gehäusewand an einer Schmalseite des Gehäuses 2 ein Steckverbinder 3 gelagert ist. Der Steckverbinder 3 besteht aus einem in der Gehäusewand gelagerten Adapterteil 4 und einem daran anschließenden, nach außen über das Gehäuse 2 hervorstehenden Steckverbinderelement, das im vorliegenden Fall von einer Buchse 5 gebildet ist. Die Buchse 5 weist ein Außengewinde 6 auf, sodass dort ein nicht dargestellter Stecker zur Verbindung des Sicherheitsschalters 1 mit einer externen Einheit aufgeschraubt werden kann. Über die so hergestellte elektrische Verbindung erfolgt die Stromversorgung des Sicherheitsschalters 1 und ein Datenaustausch des Sicherheitsschalters 1 mit externen Einheiten.

Erfindungsgemäß bildet das Adapterteil 4 eine universelle Schnittstelle zur Anbindung des Steckverbinders 3 an das Gehäuse 2, das heißt das Adapterteil 4 ist für alle Ausführungsarten des Steckverbinders 3 identisch ausgebildet. Das Steckverbinderelement in Form der Buchse 5 kann dagegen für die einzelnen Steckverbinder 3 unterschiedlich ausgebildet sein, insbesondere kann die Buchse 5 als M8- oder M12-Buchse ausgebildet sein.

Das Gehäuse 2 weist einen Gehäusekörper 7 mit einer Öffnung auf, die mit einem Gehäusedeckel 8 als weiterem Bestandteil des Gehäuses 2 verschlossen werden kann.

Der Gehäusekörper 7 und der Gehäusedeckel 8 bestehen jeweils aus Kunststoff. Im Gehäusekörper 7 befinden sich Befestigungsbohrungen 9 zur Befestigung des Sicherheitsschalters 1 an einer Aufnahme.

Wie insbesondere die Figuren 4 und 5 zeigen, ist der Steckverbinder 3 mit einer Leiterplatte 10, auf welcher die Elektronikkomponenten des Sicherheitsschalters 1 angeordnet sind, verbunden, sodass diese eine Baueinheit bilden. Der Steckverbinder 3 weist dabei einen Kontaktträger 11 auf, in welchem Kontaktstifte 12 gelagert, insbesondere eingepresst sind. Durch Vorsehen von Hinterschneidungen sind die Kontaktstifte 12 gegen ein Herauslösen bei Zugbelastungen gesichert, das heißt es wird eine Zugentlastung bewirkt.

Die Kontaktstifte 12 werden an vorgegebenen Kontaktstellen der Leiterplatte 10 angelötet, wodurch der Steckverbinder 3 mit der Leiterplatte 10 elektrisch kontaktiert ist und mit diesem eine Baueinheit bildet, wobei die Baueinheit durch Einrasten der Leiterplatte 10 am Steckverbinder 3 gebildet wird. Durch die mit den Hinterschneidungen bewirkte Zugentlastung der Kontaktstifte 12 wird ein unerwünschtes Ablösen der Kontaktstifte 12 von den Kontaktstellen verhindert. Die faltbare Leiterplatte 10 weist ein kleineres Mittelteil 10a und zwei größere, die Elektronikkomponenten tragenden Seitenteile 10b auf. Figur 4 zeigt die Leiterplatte 10 in entfalteten Zustand. Figur 5 zeigt die Leiterplatte 10 in zusammengefaltetem Zustand.

In diesem zusammengefalteten Zustand der Leiterplatte 10 wird die Baueinheit bestehend aus Leiterplatte 10 und Steckverbinder 3 in den Gehäusekörper 7 eingeführt und fixiert.

Die Leiterplatte 10 wird dabei entlang von Führungsnuten 13 in den Gehäusekörper 7 geschoben, während das Adapterteil 4 des Steckverbinders 3 an der Gehäusewand des Gehäusekörpers 7 eingerastet wird.

Erfindungsgemäß bildet das an der Gehäusewand gelagerte Adapterteil 4 eine Zugentlastung und eine Sicherung gegen Torsionsbelastungen.

Wie Figur 2 zeigt, bildet das Adapterteil 4 eine in Umfangsrichtung umlaufende Nut 14 auf. Diese Nut 14 wird begrenzt durch ein dem Innenraum des Gehäusekörpers 7 zugewandtes Innensegment 15 und ein zur Außenseite des Gehäuses 2 gerichtetes Außensegment 16. In die so gebildete Nut 14 greift ein Wandsegment 17 der Gehäusewand des Gehäuses 2. Dadurch wird eine Zugentlastung gebildet, die dadurch besonders effizient ist, dass der Rand des Innensegments 15 höher liegt als der Rand des Außensegments 16, wie Figur 2 zeigt.

Figur 3 zeigt einen Schnitt durch das Innensegment 15. Wie aus dieser Darstellung ersichtlich, weist das Innensegment 15 eine nicht rotationssymmetrische Kontur auf. Im Bereich des Deckels verläuft die Kontur wesentlich geradlinig, wobei in den Randbereichen eines Abschnitts jeweils eine Rastnase 18 vorgesehen ist, die in Eingriff mit der Gehäusewand des Gehäusekörpers 7 ist. Zusammen mit dem abgerundeten Teil der Außenkontur des Innensegments 15 bilden die Rastnasen 18 praktisch eine 3-Punkt-Zugentlastung aus, sowie eine Absicherung gegen ein Abknicken.

Zwischen Außensegment 16 und Innensegment 15 befindet sich eine Dichtung, die im vorliegenden Fall von einer Gummiplatte 19 gebildet ist (Figur 5). Diese Dichtung bewirkt eine Abdichtung zwischen Steckverbinder 3 und Gehäuse 2.

Schließlich befindet sich am unteren Rand des Adapterteils 4 eine Rastkante 21. Bei Aufsetzen des Gehäusedeckels 8 wird dieser unter die Rastkante 21 geschoben, wodurch der Gehäusedeckel 8 lagefixiert ist. Der Gehäusedeckel 8 selbst sorgt für eine Lagefixierung des Adapterteils 4.

Das in Figur 2 realisierte Nut-Feder-Prinzip ist auch umkehrbar, wie Figur 6 zeigt. Bei der Ausführungsform gemäß Figur 7 bildet die Gehäusewand eine Nut 22 aus, in die ein Steg 23 des Adapterteils 4 greift.

### Bezugszeichenliste

- (1): Sicherheitsschalter
- (2): Gehäuse
- (3): Steckverbinder
- (4): Adapterteil
- (5): Buchse
- (6): Außengewinde
- (7): Gehäusekörper
- (8): Gehäusedeckel
- (9): Befestigungsbohrung
- (10): Leiterplatte
- (10a): Mittelteil
- (10b): Seitenteil
- (11): Kontaktträger
- (12): Kontaktstift
- (13): Führungsnut
- (14): Nut
- (15): Innensegment
- (16): Außensegment
- (17): Wandsegment
- (18): Rastnase
- (19): Gummiplatte
- (21): Rastkante
- (22): Nut
- (23): Steg

## Patentansprüche

1. Sicherheitsschalter (1) mit einem Elektronikkomponenten aufnehmenden Gehäuse (2) und einem am Gehäuse (2) gelagerten und elektrisch mit den Elektronikkomponenten verbundenen Steckverbinder (3), **dadurch gekennzeichnet, dass** der Steckverbinder (3) ein für den Fertigungsprozess modulares System derart ausbildet, dass dieser ein eine universelle Schnittstelle ausbildendes Adapterteil (4) aufweist, welches mit Elementen des Gehäuses (2) so verbunden ist, dass eine Zugentlastung und Sicherung gegen Torsionsbelastungen bewirkt ist, und dass an das Adapterteil (4) als weiterer Bestandteil des Steckverbinders (3) ein Steckverbinderelement anschließt, wobei durch unterschiedliche Ausbildungen der Steckverbinderelemente ein Anschluss an verschiedene externe Einheiten ermöglicht ist.

2. Sicherheitsschalter (1) nach Anspruch 1, **dadurch gekennzeichnet, dass** das Adapterteil (4) in einer Gehäusewand des Gehäuses (2) gelagert ist und dass das Steckverbinderelement nach außen über die Gehäusewand hervorsteht.

3. Sicherheitsschalter (1) nach einem der Ansprüche 1 oder 2, **dadurch gekennzeichnet, dass** das Steckverbinderelement von einer Buchse (5) gebildet ist.

4. Sicherheitsschalter (1) nach Anspruch 3, **dadurch gekennzeichnet, dass** die Buchse (5) als M8- oder M12-Buchse ausgebildet ist.

5. Sicherheitsschalter (1) nach einem der Ansprüche 2 - 4, **dadurch gekennzeichnet, dass** das Adapterteil (4) eine in Umfangsrichtung umlaufende Nut (14) aufweist, in welche ein Wandsegment (17) der Gehäusewand greift.

6. Sicherheitsschalter (1) nach einem der Ansprüche 2 - 4, **dadurch gekennzeichnet, dass** das Adapterteil (4) einen in Umfangsrichtung verlaufenden Steg (23) aufweist, welcher in eine Nut (22) an der Gehäusewand greift.

7. Sicherheitsschalter (1) nach einem der Ansprüche 2 - 6, **dadurch gekennzeichnet, dass** wenigstens eine Dichtung zur Abdichtung von Grenzflächen zwischen der Gehäusewand und dem Adapterteil (4) vorgesehen ist.

8. Sicherheitsschalter (1) nach einem der Ansprüche 1 - 7, **dadurch gekennzeichnet, dass** der Steckverbinder (3) Kontaktstifte (12) aufweist, mittels derer eine elektrische Kontaktierung an einer die Elektronikkomponenten aufnehmenden, faltbaren Leiterplatte (10) ermöglicht ist.

9. Sicherheitsschalter (1) nach Anspruch 8, **dadurch gekennzeichnet, dass** die Leiterplatte (10) und der mit dieser über die Kontaktstifte (12) verbundene Steckverbinder (3) eine Baueinheit bilden, die als solche im Gehäuse (2) integrierbar ist.

10. Sicherheitsschalter (1) nach einem der Ansprüche 1 - 9, **dadurch gekennzeichnet, dass** das Gehäuse (2) einen Gehäusekörper (7) mit einer Öffnung aufweist, die mit einem Gehäusedeckel (8) abschließbar ist.

11. Sicherheitsschalter (1) nach Anspruch 10, **dadurch gekennzeichnet, dass** die Leiterplatte (10) in den Innenraum des Gehäusekörpers (7) einführbar ist und der mit der Leiterplatte (10) verbundene Steckverbinder (3) an der Gehäusewand fixierbar ist.

12. Sicherheitsschalter (1) nach Anspruch 11, **dadurch gekennzeichnet, dass** bei in den Innenraum eingeführter Leiterplatte (10) und an der Gehäusewand gelagertem Steckverbinder (3) der Gehäusedeckel (8) auf die Öffnung des Gehäusekörpers (7) aufsetzbar ist und eine Lagesicherung des Steckverbinders (3) bewirkt.

13. Sicherheitsschalter (1) nach Anspruch 12, **dadurch gekennzeichnet, dass** am Adapterteil (4) des Steckverbinder (3) eine Rastkante (21) vorgesehen ist, mittels derer eine Lagesicherung und Abdichtung des Gehäusedeckels (8) erfolgt.

14. Sicherheitsschalter (1) nach einem der Ansprüche 11 - 13, **dadurch gekennzeichnet, dass** der Innenraum des Gehäusekörpers mit der darin befindlichen Leiterplatte (10) mit einer Vergussmasse befüllbar ist.
